# EUROPÄISCHE PATENTSCHRIFT

(11) **EP 0 283 734 B1**
(45) Veröffentlichungstag und Bekanntmachung des Hinweises auf die Patenterteilung: **29.04.1992**
(21) Anmeldenummer: 88102534.0
(22) Anmeldetag: 22.02.1988
(51) Int. Cl.: E21B 4/14, E02D 7/10

(54) **Rammbohrgerät mit beweglichem Meissel**
Percussive drilling apparatus with movable hammer head
Appareil de forage à percussion à tête de frappe mobile

(30) Priorität: 27.03.1987 DE 3710162
(43) Veröffentlichungstag der Anmeldung: 28.09.1988
(73) Patentinhaber: Römer, Helmuth, D-57413 Finnentrop (DE)
(72) Erfinder: Römer, Helmuth, D-57413 Finnentrop (DE)
(74) Vertreter: TER MEER STEINMEISTER & PARTNER GbR

(56) Entgegenhaltungen:
- DE-A- 2 551 303
- DE-A- 3 124 524
- DE-B- 2 157 259

## Beschreibung

Die Erfindung betrifft ein Rammbohrgerät mit einem in Axialrichtung hin- und hergehend in einem Gehäuse beweglichen, pneumatisch oder hydraulisch angetriebenen Schlagkolben und einem axial beweglich am vorderen Ende des Gehäuses angeordneten Meißel, der direkt oder indirekt durch den Schlagkolben beaufschlagt wird.

Derartige Rammbohrgeräte dienen zum Vortreiben von Erdbohrungen für unterirdisch zu verlegende Kabel und dergleichen. Der Meißel dient zur Zertrümmerung und zum Verdrängen des Erdreiches. Die bewegliche Anordnung des Meißels bietet den Vorteil, daß die Schlagenergie des Schlagkolbens zunächst gezielt auf den Meißel übertragen werden kann, so daß eine höhere Zertrümmungsenergie zur Verfügung steht.

Aus der DE-PS 21 57 259 ist ein Rammbohrgerät der oben genannten Art bekannt, bei dem der direkt durch den Schlagkolben oder durch einen Zwischenkolben beaufschlagte Meißel mit Hilfe einer am Gehäuse abgestützten Feder elastisch in seine rückwärtigen Endstellung vorgespannt ist. Dies hat den Nachteil, daß bei jedem Schlag ein Teil der Schlagenergie durch die Rückstellfeder absorbiert wird. Wenn sich dem Meißel kein Widerstand bietet, ergibt sich darüber hinaus der Nachteil, daß der Meißel ständig Leerschläge ausführt, bei denen er sehr hohe Geschwindigkeiten erreicht, so daß es zu einer Beschädigung des Gerätes kommen kann.

In der DE-PS 31 24 524 wird ein Rammbohrgerät beschrieben, bei dem der Meißel elastisch in eine vordere Endstellung vorgespannt ist, in der er nicht durch den Schlagkolben getroffen wird. Wenn sich dem Meißel kein oder nur ein geringer Widerstand bietet, wird daher die Schlagenergie direkt auf das Gehäuse übertragen, und nur wenn der Meißel auf ein Hindernis trifft und in das Gehäuse zurückgedrückt wird, wird er durch den Schlagkolben getroffen, so daß das Hindernis zertrümmert wird. Bei dieser Anordnung werden zwar schädigende Leerschläge vermieden, doch wird auch hier ein Teil der Schlagenergie durch die Feder aufgezehrt, da das Gehäuse entgegen der Federkraft nach vorn beschleunigt werden muß, wenn der in der vorderen Endstellung befindliche Meißel auf ein Hinternis trifft. Darüber hinaus besteht in lockerem Boden, wo das Gehäuse nur eine geringe Abstützung im Erdreich erfährt, die Gefahr, daß das Gehäuse durch den nach vorn abgestützten Meißel und die vorgespannte Feder zurückgedrückt wird.

Aus dem DE-GM 83 10 178 ist ein Rammbohrgerät bekannt, bei dem der Meißel frei beweglich im vorderen Teil des Gehäuses gelagert und durch eine Gehäusewand von dem Schlagkolben getrennt ist. Die Schlagenergie wird hier durch einen durch das Gehäuse vermittelten Impulsstoß auf den Meißel übertragen. Dies hat jedoch den Nachteil, daß bei dem Impulsstoß ein Teil der Schlagenergie inelastisch von dem Gehäuse aufgenommen wird, wenn der Meißel in der Anfangsphase des Schlages nicht an der Gehäusewand anliegt. In steinhaltigen Bodenformationen steht daher vielfach keine ausreichende Zertrümmerungsenergie zur Verfügung.

Der Erfindung liegt die Aufgabe zugrunde, ein Rammbohrgerät der eingangs genannten Gattung zu schaffen, bei dem geringere Energieverluste bei der Übertragung der Schlagenergie auf den Meißel auftreten und bei dem der Meißel nach dem Schlag in eine definierte Endlage überführbar ist.

Diese Aufgabe wird erfindungsgemäß dadurch gelöst, daß der Meißel mit einem Rückstellkolben verbunden ist, der durch den pneumatischen oder hydraulischen Druck beim Rückwärtshub des Schlagkolbens beaufschlagbar ist.

Erfindungsgemäß wird somit der Druck, der zum Antrieb des Schlagkolbens in Rückwärtsrichtung dient, zugleich zum Zurückstellen des Meißels ausgenutzt. Da sich dieser Druck erst zu Beginn des Rückwärtshubes des Schlagkolbens aufbaut, braucht während des Vorwärtshubes des Schlagkolbens kein entsprechender Gegendruck überwunden zu werden, so daß die Schlagenergie unvermindert auf den Meißel übertragen werden kann.

Vorteilhafte Ausgestaltungen und Weiterbildungen der Erfindung ergeben sich aus den Unteransprüchen.

Bevorzugt ist der Rückstellkolben derart in einer den pneumatischen oder hydraulischen Druck aufnehmenden Rückstellkamemr angeordnet, daß er den Meißel in seine rückwärtige Endstellung zurückstellt.

In einer abgewandelten Ausführungsform der Erfindung kann jedoch auch die rückwärtige Stirnfläche des Rückstellkolbens druckbeaufschlagt sein, so daß der Meißel nach vorn gedrückt und nicht durch den Schlagkolben beaufschlagt wird, solange das Erdreich dem Meißel nur einen geringen Widerstand entgegensetzt.

Bei der bevorzugten Ausführungsform, bei der der Meißel pneumatisch in die rückwärtige Endstellung zurückgestellt wird, lassen sich wiederholte Leerschläge des Meißels dadurch vermeiden, daß die Druckzufuhr zu dem Rückstellkolben durch eine Ventilanordnung unterbrochen wird, wenn der Meißel während des Schlages sehr weit nach vorn getrieben wird.

Da erfindungsgemäß der Meißel nicht durch eine Feder abgestützt zu werden braucht, kann der Meißel eine Drehbewegung in Bezug auf das Gehäuse ausführen. In einer vorteilhaften Ausgestaltung der Erfindung ist daher die Meißelspitze derart profiliert, daß der Meißel sich beim Eindringen in das Erdreich leicht verdreht. Hierdurch wird das Zertrümmerungsverhalten des Meißels verbessert und die Richtungsstabilität des Rammbohrgerätes erhöht.

Im folgenden werden bevorzugte Ausführungsbeispiele der Erfindung anhand der Zeichnungen näher erläutert.

Es zeigen:
- Fig. 1: einen Längsschnitt durch ein Rammbohrgerät;
- Fig. 2: einen vergrößerten Schnitt durch das vordere Ende des Rammbohrgerätes mit in rückwärtiger Stellung befindlichem Meißel; und
- Fig. 3: einen Schnitt ähnlich Figur 2, bei dem sich jedoch der Meißel in der vorderen Stellung befindet.

Gemäß Figur 1 weist das Rammbohrgerät ein mit einem Meißel 14 versehenes Gehäuse 1 auf, das am rückwärtigen Ende durch ein Endstück 15 abgeschlossen ist. Im Inneren des Gehäuses 1 wird durch einen axial beweglich im Gehäuse geführten Schlagkolben 2 eine vordere Antriebsdruckkammer 5 gebildet. Eine hintere Antriebsdruckkammer 16 befindet sich in einem rohrförmigen Abschnitt 17 des Schlagkolbens 2, der gleitend auf einer Steuerhülse 18 verschiebbar ist. Ein Schlauch 19 versorgt das Rammbohrgerät mit Druckluft. Der rohrförmige Abschnitt 17 des Schlagkolbens 2 ist mit radialen Kanälen 20 versehen, und das Endstück weist axiale Luftkanäle 21 auf.

In der in Figur 1 gezeigten Stellung des Schlagkolbens 2 gelangt die durch den Schlauch 19 eingeleitete Druckluft durch die radialen Kanäle 20 und durch axiale Kanäle 22 des Schlagkolbens in die vordere Antriebsdruckkammer 5, so daß in dieser Antriebsdruckkammer ein hoher Druck herrscht.

Da die Wirkfläche des Schlagkolbens 2 gegenüber der vorderen Antriebsdruckkammer 5 größer ist als gegenüber der hinteren Antriebsdruckkammer 16, wird der Kolben nach rückwärts gedrückt.

Bei der Rückwärtsbewegung des Schlagkolbens werden die radialen Kanäle 20 vorübergehend durch die Steuerhülse 18 geschlossen. Sobald diese radialen Kanäle über das rückwärtige Ende der Steuerhülse hinweggleiten, kann sich der Druck in der vorderen Antriebsdruckkammer 5 über die Kanäle 22,20 des Schlagkolbens und die axialen Luftkanäle 21 des Endstücks 15 entspannen, so daß der Schlagkolben durch den in der hinteren Antriebsdruckkammer 16 herrschenden Druck wieder nach vorn angetrieben wird. Am Ende des Vorwärtshubes trifft der Schlagkolben 2 ungebremst auf die rückwärtige Stirnfläche 13 des Meißels 14 auf, so daß der Meißel in das Erdreich vorgetrieben wird.

Der innerhalb des Gehäuses 1 gelegene Teil des Meißels 14 erstreckt sich gasdicht durch eine vordere Stirnwand 11 des Gehäuses und eine Trennwand 23, die die vordere Antriebsdruckkammer 5 begrenzt. Der zwischen der Stirnwand 11 und der Trennwand 23 gelegene Abschnitt des Meißels bildet einen Rückstellkolben 3, dessen vordere Stirnfläche von einem Pufferelement 24 umgeben ist und der mit der Umfangswand und der vorderen Stirnwand des Gehäuses eine Rückstellkammer 6 begrenzt. Der Raum zwischen dem Rückstellkolben 3 und der Trennwand 23 wird durch eine Bohrung 8 des Gehäuses 1 be- und entlüftet. Die Rückstellkammer 6 ist über eine radiale Bohrung 4 und eine Axialbohrung 4ʹ des Meißels mit der vorderen Antriebsdruckkammer 5 verbunden.

Wenn das Erdreich dem Meißel 14 einen hohen Widerstand entgegensetzt, so bewegt sich der durch den Schlagkolben 2 beaufschlagte Meißel nur ein relativ kurzes Stück in Bezug auf das Gehäuse nach vorn, so daß die Querbohrung 4 innerhalb der Rückstellkammer 6 verbleibt. Der während des Rückwärtshubes des Schlagkolbens 2 in der vorderen Antriebsdruckkammer 5 herrschende Druck breitet sich daher über den axialen Kanal 4ʹ und den radialen Kanal 4 in die Rückstellkammer 6 aus. Da die der Rückstellkammer 6 zugewandte Wirkfläche des Rückstellkolbens 3 größer ist als die der vorderen Antriebskammer 5 ausgesetzte rückwärtige Stirnfläche 13 des Meißels, wird der Meißel pneumatisch in die in Figuren 1 und 2 gezeigte rückwärtige Endstellung zurückgestellt, in der der konisch erweiterte Kopf des Meißels an der vorderen Stirnfläche 9 der Stirnwand 11 anschlägt.

Wenn das Erdreich einen geringeren Widerstand bietet, läßt sich der Meißel weiter in das Erdreich eintreiben, so daß der Schlagkolben 2 mit seinem vorderen Ende an der rückwärtigen Stirnfläche 25 der Trennwand 23 anschlägt. Auf diese Weise wird ein Teil der Schlagenergie zum Vortrieb des Gehäuses genutzt.

Bei sehr geringem Widerstand des Erdreiches bewegt sich der Meißel 14 so weit nach vorne, daß die Querbohrung 4 durch die Stirnwand 11 des Gehäuses verschlossen wird, wie in Figur 3 gezeigt ist. Der Aufprall des Meißels in der vorderen Endstellung wird durch das Pufferelement 24 gedämpft.

In der in Figur 3 gezeigten Stellung kann sich kein Druck in der Rückstellkammer 6 aufbauen. Lediglich die rückwärtige Stirnfläche 13 des Meißels wird durch den in der vorderen Antriebsdruckkammer 5 herrschenden Druck beaufschlagt, so daß der Meißel in der vorderen Endstellung verbleibt. Auf diese Weise werden unerwünschte Leerschläge des Meißels vermieden.

Wie in Figur 3 zu erkennen ist, wird der Meißel in der vorderen Endstellung nicht durch den Schlagkolben 2 getroffen, so daß die gesamte Schlagenergie zum Vortrieb des Gehäuses zur Verfügung steht. Erst wenn der Meißel 14 wieder auf stärkeren Widerstand trifft und in das Gehäuse 1 zurückgedrückt wird, tritt die Querbohrung 4 wieder mit der Rückstellkammer 6 in Fluidverbindung, so daß der Meißel beim Rückwärtshub des Schlagkolbens wieder in die rückwärtige Endstellung überführt wird.

## Patentansprüche

1. Rammbohrgerät mit einem in Axialrichtung hin- und hergehend in einem Gehäuse (1) beweglichen, pneumatisch oder hydraulisch angetriebenen Schlagkolben (2) und einem axial beweglich am vorderen Ende des Gehäuses angeordneten Meißel (14), der direkt oder indirekt durch den Schlagkolben beaufschlagt wird, dadurch **gekennzeichnet**, daß der Meißel (14) mit einem Rückstellkolben (3) verbunden ist, der durch den pneumatischen oder hydraulischen Druck beim Rückwärtshub des Schlagkolbens (2) beaufschlagbar ist.

2. Rammbohrgerät nach Anspruch 1, dadurch **gekennzeichnet**, daß eine auf der Vorderseite des Rückstellkolbens (3) angeordnete Rückstellkammer (6) mit einer auf der Vorderseite des Schlagkolbens (2) angeordneten Antriebsdruckkammer (5) in Fluidverbindung steht.

3. Rammbohrgerät nach Anspruch 2, **gekennzeichnet** durch eine Ventilanordnung (4,11) zum Unterbrechen der Fluidverbindung zwischen der vorderen Antriebsdruckkammer (5) und der Rückstellkammer (6) in Abhängigkeit von der Stellung des Meißels (14).

4. Rammbohrgerät nach einem der vorstehenden Ansprüche, dadurch **gekennzeichnet**, daß der Meißel (14) in einem Stück mit dem Rückstellkolben (3) ausgebildet ist und in seiner rückwärtigen Stellung in das Innere der vorderen Antriebsdruckkammer (5) hineinragt und direkt durch den Schlagkolben (2) beaufschlagbar ist.

5. Rammbohrgerät nach den Ansprüchen 2 und 4, dadurch **gekennzeichnet**, daß ein Kanal (4ʹ) zur Verbindung der vorderen Antriebsdruckkammer (5) mit der Rückstellkammer (6) durch den Meißel (14) verläuft und durch das vordere Ende des Schlagkolbens (2) verschließbar ist.

6. Rammbohrgerät nach den Ansprüchen 3 und 5, dadurch **gekennzeichnet**, daß eine mit dem Kanal (4ʹ) verbundene Radialbohrung (4) des Meißels (14) in der rückwärtigen Stellung des Meißels zur Rückstellkammer (6) geöffnet ist und in einer vorgerückten Stellung des Meißels durch eine von dem Meißel durchlaufene Stirnwand (11) des Gehäuses verschließbar ist.

7. Rammbohrgerät nach einem der Ansprüche 4 bis 6, dadurch **gekennzeichnet**, daß eine die vordere Antriebsdruckkammer (5) nach vorn begrenzende Trennwand (23) des Gehäuses (1) nach entsprechender Vorwärtsbewegung des Meißels (14) direkt durch den Schlagkolben (2) beaufschlagbar ist.

8. Rammbohrgerät nach den Ansprüchen 6 und 7, dadurch **gekennzeichnet**, daß die Radialbohrung (4) derart angeordnet ist, daß das rückwärtige Ende des Meißels (14) vor der hinteren Stirnfläche der Trennwand (23) liegt und nicht durch den Schlagkolben beaufschlagbar ist, wenn die Radialbohrung (4) durch die Stirnwand (11) verschlossen ist.

9. Rammbohrgerät nach einem der Ansprüche 2 bis 8, **gekennzeichnet**, durch ein in der Rückstellkammer (6) angeordnetes Pufferelement (24) zur Dämpfung der Vorwärtsbewegung des Meißels und des Rückstellkolbens bei Erreichen der vorderen Endstellung.

10. Rammbohrgerät nach einem der vorhergehenden Ansprüche, dadurch **gekennzeichnet**, daß der Meißel (14) in Bezug auf das Gehäuse (1) drehbar und auf seiner in das Erdreich eindringenden Außenfläche mit einer schraubenförmigen Profilierung versehen ist.

## Claims

1. Percussive drilling apparatus with a percussion piston (2) which is moved in a reciprocating manner in an axial direction in a housing (1) and which is driven pneumatically or hydraulically, and an axially moveable hammer head (14) disposed at the front end of the housing, and acted upon directly or indirectly by the percussion piston, characterised in that the hammer head (14) is connected to a return piston (3), which can be acted upon by the pneumatic or hydraulic pressure during the return stroke of the percussion piston (2).

2. Percussive drilling apparatus according to claim 1, characterised in that a return chamber (6), disposed at the front of the return piston (3), is in fluid connection with a drive pressure chamber (5) disposed on the front of the percussion piston (2).

3. Percussive drilling apparatus according to claim 2, characterised by a valve arrangement (4, 11) for interrupting the fluid connection between the front drive pressure chamber (5) and the return chamber (6) dependent on the position of the hammer head (14).

4. Percussive drilling apparatus according to any one of the preceding claims, characterised in that the hammer head (14) is formed integrally with the return piston (3) and, in its rearward position, projects into the interior of the front drive pressure chamber (5) and can be acted upon directly by the percussion piston (2).

5. Percussive drilling apparatus according to claims 2 and 4, characterised in that a channel (4') for connecting the front drive pressure chamber (5) to the return chamber (6) passes through the hammer head (14) and can be closed by the front end of the percussion piston (2).

6. Percussive drilling apparatus according to claims 3 and 5, characterised in that a radial bore (4), in the hammer head (14), which is connected to the channel (4'), opens towards the return chamber (6) when the hammer head is in the rearward position and, when the hammer head is in a forwards position, can be closed by a front wall (11), of the housing through which the hammer head passes.

7. Percussive drilling apparatus according to any one of claims 4 to 6, characterised in that a partition (23) of the housing (1), which delimits the front drive pressure chamber (5) at the front, can be acted upon directly by the percussion piston (2) after the appropriate forward movement of the hammer head (14).

8. Percussive drilling apparatus according to claims 6 to 7, characterised in that the radial bore (4) is disposed in such a manner that the rear end of the hammer head (14) lies in front of the rear surface of the partition (23) and cannot be acted upon by the percussion piston when the radial bore (4) through the surface (11) is closed.

9. Percussive drilling apparatus according to any one of claims 2 to 8, characterised by a buffer element (24) disposed in the return chamber (6) for damping the forward movement of the hammer head and the return piston when the forward end position is reached.

10. Percussive drilling apparatus according to any one of the preceding claims, characterised in that the hammer head (14) is rotatable relative to the housing (1), and is provided upon its external surface penetrating the ground with a screw-shaped profile.

## Revendications

1. Appareil de forage à percussion équipé d'un piston de percussion (2) mû pneumatiquement ou hydrauliquement, mobile axialement en va-et-vient dans un carter (1) et d'un outil (14) mobile axialement à l'extrémité antérieure du carter, qui est frappé directement ou indirectement par le piston de percussion, caractérisé en ce que l'outil (14) est réuni à un piston de rappel (3), qui peut être alimenté par la pression pneumatique ou hydraulique lors de la course de retour du piston de percussion (2).

2. Appareil de forage à percussion selon la revendication 1, caractérisé en ce qu'une chambre de rappel (6) disposée sur le côté antérieur du piston de rappel (3) se trouve en communication de fluide avec une chambre de pression d'entraînement (5) disposée sur le côté antérieur du piston de percussion (2).

3. Appareil de forage à percussion selon la revendication 2, caractérisé par un dispositif de soupape (4, 11) en vue de l'interruption de la liaison de fluide entre la chambre de pression d'entraînement antérieure (5) et la chambre de rappel (6) en fonction de la position de l'outil (14).

4. Appareil de forage à percussion selon l'une quelconque des revendications précédentes, caractérisé en ce que l'outil (14) est réalisé d'une seule pièce avec le piston de rappel (3) et, dans sa position arrière, pénètre à l'intérieur de la chambre de pression d'entraînement antérieure (5) et peut être frappé directement par le piston de percussion (2).

5. Appareil de forage à percussion selon les revendications 2 et 4, caractérisé en ce qu'un canal (4'), en vue de la liaison de la chambre de pression d'entraînement antérieure (5) avec la chambre de rappel (6), s'étend à travers l'outil (14) et peut être obturé par l'extrémité antérieure du piston de percussion (2).

6. Appareil de forage à percussion selon les revendications 3 et 5, caractérisé en ce qu'un alésage radial (4) de l'outil (14) relié au canal (4') est ouvert vers la chambre de rappel (6) dans la position arrière de l'outil et peut être obturé dans une position avancée de l'outil par une paroi frontale (11) du carter traversée par l'outil.

7. Appareil de forage à percussion selon l'une des revendications 4 à 6, caractérisé en ce qu'une cloison (23) du carter (1) délimitant vers l'avant la chambre de pression d'entraînement antérieure (5) peut être frappée directement par le piston de percussion (2) après un déplacement vers l'avant approprié de l'outil (14).

8. Appareil de forage à percussion selon les revendications 6 et 7, caractérisé en ce que l'alésage radial (4) est disposé de telle sorte que l'extrémité postérieure de l'outil (14) se trouve devant la surface frontale postérieure de la cloison (23) et ne peut pas être frappée par le piston de percussion, lorsque l'alésage radial (4) est obturé par la paroi frontale (11).

9. Appareil de forage à percussion selon l'une des revendications 2 à 8, caractérisé par un élément tampon (24) disposé dans la chambre de rappel (6), en vue de l'amortissement du mouvement vers l'avant de l'outil et du piston de rappel, lors de l'atteinte de la position terminale antérieure.

10. Appareil de forage à percussion selon l'une des revendications précédentes, caractérisé en ce que l'outil (14) peut tourner par rapport au carter (1) et est muni sur sa surface extérieure pénétrant dans le sol d'un profilage hélicoïdal.
